# EUROPÄISCHE PATENTSCHRIFT

(11) **EP 2 505 272 B1**
(45) Veröffentlichungstag und Bekanntmachung des Hinweises auf die Patenterteilung: **04.06.2014**
(21) Anmeldenummer: 12160901.0
(22) Anmeldetag: 23.03.2012
(51) Int. Cl.: B07B 4/02, B07B 11/06, B07B 11/08

(54) **Mobiler Sichter**
Mobile sifter
Séparateur mobile

(30) Priorität: 30.03.2011 EP 11160512
(43) Veröffentlichungstag der Anmeldung: 03.10.2012
(73) Patentinhaber: Bayer Intellectual Property GmbH, 40789 Monheim (DE)
(72) Erfinder: Ungerechts, Herbert, 47647 Kerken (DE); Frank, Hans-Jörg, Tönisvorst 47918 (DE); Scholten, Dieter, 52477 Alsdorf (DE); Janssen, Jürgen, 47608 Geldern (DE); Hagedorn, Markus, 45481 Mülheim/Ruhr (DE)
(74) Vertreter: BIP Patents

(56) Entgegenhaltungen:
- WO-A1-2006/011199
- DE-A1- 10 308 707
- JP-A- 2005 324 170
- US-A1- 2007 272 598
- US-B1- 6 951 285

## Beschreibung

Die Erfindung betrifft einen mobilen Sichter (Deduster) mit Andockvorrichtungen, Spüleinrichtungen und Steuerung zur Entstaubung eines Granulats, insbesondere eines Kunststoffgranulats, bevorzugt Polycarbonatgranulat. Insbesondere ist der Gegenstand der Erfindung ein mobiler Sichter, der an unterschiedlichen Standorten unterhalb von Silos eingerichtet werden kann. Für die Funktion wird der mobile Sichter an stationären Rohrleitungen, Filter und Ventilatoren technisch angeschlossen.

Das bei der Herstellung thermoplastischer Kunststoffen im Reaktor anfallende grießförmige Produkt wird in einem Extruder plastifiziert und zu Einzelsträngen ausgeformt, die mittels eines im Granulierwerkzeug rotierenden Messers zu Granulaten geschnitten werden. Das Granulieren kann beispielsweise in einem Flüssigkeitsstrom erfolgen. Anschließend wird das Granulat getrocknet und gesiebt, um trotz Kühlung gebildete Agglomerate abzuscheiden. Nachfolgend wird das Produkt pneumatisch zu einem Mischsilo gefördert aus denen das Produkt dann abgefüllt und verpackt wird. Mit der Entnahme aus dem Mischsilo findet aufgrund der Silobauart und der Befüllstrategie zwangsweise eine Mischung (Homogenisierung) des Produktes statt.

Um bei der pneumatischen Förderung oder beim Mischen gebildeten, staubförmigen Abrieb sowie weitere staubförmige Materialien abzuscheiden wird in Abhängigkeit des Staubanteils vor dem Abfüll- bzw. Verpackungsprozess das Granulat einer Entstaubung durch Windsichtung mittels eines Sichters (Dedusters) unterzogen.

Sichter sind an sich bekannt und beispielsweise in US-5,035,331, US-6,595,369 US-7,380,670 und US-7,621,975 beschrieben. Diese Offenbarungen beschäftigen sich jedoch lediglich mit der Effizienzsteigerung stationärer Sichter (bessere Entstaubung) und lassen außer Acht die Handhabung des Sichters selbst, sowie gegebenenfalls dessen Abwaschbarkeit zur Vermeidung von Kontamination durch Staub und Granulate aus einem früheren Entstaubvorgang eines anderen Granulates, welche das gegenwärtige Produkt während der Entstaubung im Sichter kontaminieren.

Ein mobiler Sichter ist beispielsweise aus dem Dokument JP-A-2005-324 170 bekannt.

Es bestand daher, ausgehend vom Stand der Technik, die Aufgabe einen Sichter bereitzustellen, mit dessen Hilfe Granulate entstaubt werden können, wobei der Sichter nicht stationär an einem Ort steht, sondern mobil in einer Anlage für verschiedene Vorgänge verwendet werden kann. Dabei ist die Vorrichtung so zu konzipieren, dass ein ergonomisches Andocken des Gerätes an den Siloausläufen möglich ist. Eine weitere Anforderung ist die Gerätebedienung so zu gestalten, dass das Einstellen der individuellen Betriebsparameter aufgrund der zahlreichen unterschiedlichen Sichterstandorten sicher und bedienerfreundlich erfolgt.

Eine weitere Aufgabe der Erfindung bestand darin, einen Sichter bereitzustellen, der nach Beendigung des Entstaubungsvorgangs weitgehend frei von Restmengen der zuvor darin geförderten Granulate ist und sich einfach und sicher von eventuell noch im Sichter vorhandenen Granulat-Resten durch Spülen mit z.B. Wasser und / oder Druckluft reinigen lässt, sodass Kontaminationen mit nachfolgenden Granulat-Partien mit Sicherheit ausgeschlossen werden können.

Kontamination bezieht sich in dieser Anmeldung auf einen sehr breiten Bereich fremder pulverförmigen Materialien wie auch auf zerkleinerte Granulate sowie auf das zurückgebliebene Granulat nach einem Produktwechsel. Das Eintragen solcher fremden Materialien in Kunststoffe, insbesondere in hochwertige Polycarbonate eingetragen, kann einen verheerenden Einfluss auf das Endprodukt haben, das sich z.B. durch sehr enge Spezifikationen hinsichtlich optischer oder mechanischer Eigenschaften auszeichnen muss.

Die vorliegende Aufgabe ist durch Bereitstellung einer Vorrichtung, enthaltend ein Sichter mit integrierter Arbeitsbühne, gegebenenfalls eine vollautomatische Steuerung sowie einen stationären Anlagenteil bestehend im wesentlichen aus Rohrleitungen, Filter- und Ventilatoranlagen gelöst, die sich durch die folgenden Merkmale auszeichnet :
Ein Grundrahmen (1) mit integrierter Arbeitsbühne (2) ist mit einem Fahrwerk versehen, um sämtliche erforderliche Komponenten für eine funktionierende Entstaubung aufzunehmen, um damit effizient an unterschiedlichen Silostandorten eine Sichtung einzurichten. Der so gebildete Fahrrahmen nimmt wenigstens nachfolgende Entstaubungskomponenten auf:
   a. ein Totraum-freier konusformiger Andockflansch (3) mit Schnellspanneinrichtungen (4) und zugehörigem Einlauftrichter (5) mit Absperrklappe (6) zu einem Windsichter,
   b. den Windsichter, z. B. einen Schwerkraftsichter der Fa. Pelletron (7)
   c. einen Zwischenbehälter (8) als Vorlage
   d. ein Teleskoprohr (9) mit Initiator (10) am Konus-Auslaufflansch (11) des Zwischenbehälters
   e. einen Ansaugfilter (12) mit Zuluftventilator (13)
   f. eine Abluft-Rohrandockung mit Hubvorrichtung (14) und Initiator (15)

Gegebenenfalls ist eine lokale Steuereinheit (16) für die Zuluftmengenregelung und Sichterfreigabe vorgesehen.

Die Arbeitsbühne (2) mit Steigleiter dient zum Andocken am Siloauslauf (17), zum Anschließen des Abluftstranges (14), das Einstecken des codierten Steckers (18) sowie für die Reinigungsarbeiten am Sichter.

Sämtliche eingesetzte Armaturen, Filter, Ventilatoren und Sichter sind als Standard am Markt zu beziehen.

Bedingt durch die unterschiedlichen Standorte des mobilen Sichters ergeben sich unterschiedliche Streckenverläufe und -längen der Absaugrohre zum Abluftventilator, die einen angepassten Abluft-Volumenstrom durch Regelung des Abluftventilators erfordern. Ebenso ist der Zuluftvolumenstrom durch die Regelung des Zuluftventilators (13) an diese unterschiedlichen Absaugrohrlängen anzupassen. Desweiteren ist für eine optimale Sichtung die Zu- und Abluftvolumenströme nach Produkttyp zu regeln. Eine automatische Einstellung der Sichterparameter ist daher für den Bediener hilfreich.

Daher wird in einer bevorzugten Ausführungsform eine automatische Standorterkennung anhand eines codierten E-Steckers (18) je Silo, der beim Andocken des Sichters vom Siloauslauf an den Sichtereinlauf montiert wird, ermöglicht. Mit der Stecker-Codierung wird das Silo identifiziert und zusammen mit einer im Programm hinterlegten Parametertabelle ermittelt die Steuerung bei manueller Vorauswahl des Granulattyps die erforderlichen Ventilatorparameter. Damit kein Produkt unbeabsichtigt aus dem Silo gelangen kann, wird durch diese Silostandortidentifizierung und durch die Belegung der Initiatoren (19) am Siloausgang (17) bzw. am Teleskoprohrausgang (10/11) eine Freigabe für den Sichtungsprozess mit Granulat überwacht.

Der Datentransfer zwischen der lokalen Steuerung und der übergeordneten zentralen Steuerung erfolgt bevorzugt über ein Drahtlosnetz (WLAN). Dieses bietet den zusätzlichen Vorteil einer deutlich reduzierten Verkabelung für die zahlreichen Standorte des mobilen Sichters.

Besonders bevorzugt sind sämtliche produktberührte Bauteile konstruktiv Totraum-frei ausgeführt. Dadurch wird eine Querkontamination vermieden.

Die Anlagenreinigung wird bevorzugt mit Wasser- und Druckluftspülungen durchgeführt. Basis für eine effektive Reinigung ist die konstruktive Umsetzung von Totraum-freien Bauteilen sowie Spülwasserabläufe.

In einer bevorzugten Ausführungsform wird die Klappe (20) im Zuluftrohr beim Spülen geschlossen, so dass sich dort kein Fremdgranulat absetzen kann. Die Klappe wird bevorzugt im geschlossenen Zustand mit einem Initiator überwacht. Erst im geöffneten Klappenzustand lässt sich dann der Sichter einschalten. Damit wird sichergestellt, dass die Zuluft für einen funktionierenden Sichterprozess vorhanden ist.

Bevorzugt wird der Trocknungsprozess durch Trockenblasen mit Druckluft durchgeführt.

Für eine optimale Sichterfunktion kann gegebenenfalls die Granulatzulaufmenge durch eine Absperrklappe (6) gestoppt werden, damit zu große Sichterdurchflussmengen oder gegebenenfalls Granulatmengenanstauungen im Sichter vermieden werden. Beispielsweise wird bei einer zu geringen Granulatabflussmenge im Abfüllprozess durch die Füllmengenüberwachung in der Vorlage (8) die Sichter-Zulaufdosierung durch Schließen der Absperrklappe (6) gesteuert. Erst bei ausreichendem Mengenabfluss wird die Klappe geöffnet und der Sichterzulauf ist wieder frei.

Als Verfahrhilfe des mobilen Sichters werden vorzugsweise elektrische, gegebenenfalls ortsbewegliche Antriebe eingesetzt. Ortsbewegliche, d.h. eigenständig verfahrbare vom Transportgut entkoppelbare Antriebe haben den Vorteil, dass Sie für unterschiedliche Transportaufgaben eingesetzt werden können. Dieser sogenannte Kleinschlepper oder Mover (21) lässt sich mit einem Hubwerk inkl. zwei Adaptionsausleger (22) an den Rahmen des Sichters form-und reibschlüssig verbinden. Somit kann der Bediener über ein angetriebenes lenkbares Bodenrad des Movers den Sichter beschleunigen, abbremsen und lenken, wie in Fig. 2 dargestellt.

Die folgenden Zeichnungen veranschaulichen den Bau und die Funktion des erfindungsgemäßen mobilen Sichters und die darin verwendeten Apparate:
- Fig.1.: ist ein mobiler Sichter in der Seitenansicht
- Fig. 2: zeigt den Einsatz eines Kleinschleppers (Mover) an dem mobilen Sichter

## Patentansprüche

1. Vorrichtung in der ein Grundrahmen (1) mit integrierter Arbeitsbühne (2) und ein Fahrwerk einen Fahrrahmen bilden, wobei der Fahrrahmen wenigstens nachfolgende Entstaubungskomponenten aufnimmt:
a. einen Totraum-freien konusförmigen Andockflansch (3) mit Schnellspanneinrichtungen (4) und zugehörigem Einlauftrichter (5) mit Absperrklappe (6) zu einem Windsichter,
b. den Windsichter (7),
c. einen Zwischenbehälter (8) als Vorlage,
d. ein Teleskoprohr (9) mit Initiator (10) am Konus-Auslaufflansch (11) des Zwischenbehälters,
e. einen Ansaugfilter (12) mit Zuluftventilator (13),
f. eine Abluft-Rohrandockung mit Hubvorrichtung (14) und Initiator (15).

2. Vorrichtung gemäß Anspruch 1, **dadurch gekennzeichnet, dass** sämtliche produktberührte Bauteile konstruktiv Totraum-frei ausgeführt sind.

3. Vorrichtung gemäß Anspruch 1 oder 2, **dadurch gekennzeichnet, dass** die Arbeitsbühne (2) mit Steigleiter, einer Vorrichtung zum Andocken am Siloauslauf (17), einer Vorrichtung zum Anschließen des Abluftstranges (14), einer Vorrichtung zum Einstecken des codierten Steckers (18) ausgestattet ist.

4. Vorrichtung gemäß einem der Ansprüche 1 bis 3, **dadurch gekennzeichnet, dass** eine lokale Steuereinheit (16) für die Zuluftmengenregelung und Sichterfreigabe vorhanden ist.

5. Vorrichtung gemäß einem der Ansprüche 1 bis 4, **dadurch gekennzeichnet, dass** eine automatische Standorterkennung anhand eines codierten E-Steckers (18) je Silo, der beim Andocken des Sichters vom Siloauslauf an den Sichtereinlauf montiert ist, erfolgt.

6. Vorrichtung gemäß einem der Ansprüche 1 bis 5, **dadurch gekennzeichnet, dass** der Datentransfer zwischen der Iokalen Steuerung und der übergeordneten zentralen Steuerung über ein Drahtlosnetz (WLAN) erfolgt.

7. Vorrichtung gemäß einem der Ansprüche 1 bis 5, **dadurch gekennzeichnet, dass** sich ein Kleinschlepper (21) mit einem Hubwerk inkl. zwei Adaptionsausleger (22) an den Rahmen des Sichters form- und reibschlüssig verbinden lässt.

8. Verfahren zur Sichtung von Granulat, wobei die Vorrichtung gemäß einem der Ansprüche 1 bis 7 verwendet wird.

9. Verfahren zur Sichtung von Granulat gemäß Anspruch 8, **dadurch gekennzeichnet, dass** die Granulatzulaufmenge durch eine Absperrklappe (6) gestoppt wird.

10. Verfahren zur Sichtung von Granulat gemäß Anspruch 8 oder 9, **dadurch gekennzeichnet, dass** bei einer zu geringen Granulatabflussmenge im Abfüllprozess durch die Füllmengenüberwachung in der Vorlage (8) die Sichter-Zulaufdosierung durch Schließen der Absperrklappe (6) gesteuert wird.

11. Verfahren zur Reinigung einer Vorrichtung gemäß einem der Ansprüche 1 bis 7, **dadurch gekennzeichnet, dass** eine Klappe (20) im Zuluftrohr beim Spülen geschlossen wird.

12. Verfahren zur Reinigung einer Vorrichtung gemäß Anspruch 11, **dadurch gekennzeichnet, dass** die Klappe (20) im Zuluftstrang initiatorüberwacht ist.

13. Verfahren zur Reinigung einer Vorrichtung gemäß Anspruch 11 oder 12, **dadurch gekennzeichnet, dass** die Trocknung der kompletten Vorrichtung durch Einleiten von Druckluft erfolgt.

## Claims

1. Device in which a base frame (1) with an integrated working platform (2) and a travelling mechanism form a travelling frame, the travelling frame accommodating at least the following dedusting components:
a. a conical docking flange (3), free from any dead space, with quick-clamping devices (4) and an associated inlet funnel (5) with a shut-off flap (6) to a wind classifier
b. the wind classifier (7)
c. an intermediate container (8) as a recipient vessel
d. a telescopic pipe (9) with an initiator (10) at the conical outlet flange (11) of the intermediate container
e. an intake filter (12) with a supply-air fan (13)
f. an exhaust-air pipe docking means with a lifting device (14) and an initiator (15).

2. Device according to Claim 1, **characterized in that** all the component parts that come into contact with product are structurally designed to be free from dead space.

3. Device according to Claim 1 or 2, **characterized in that** the working platform (2) is equipped with a climbing ladder, a device for docking onto the silo outlet (17), a device for connecting the exhaust-air line (14) and a device for plugging in the coded connector (18).

4. Device according to one of Claims 1 to 3, **characterized in that** there is a local control unit (16) for regulating the rate of the air supplied and allowing the classifier to operate.

5. Device according to one of Claims 1 to 4, **characterized in that** an automatic location identification on the basis of a coded E-type connector (18) is performed for each silo, fitted from the silo outlet to the classifier inlet when docking the classifier.

6. Device according to one of Claims 1 to 5, **characterized in that** the data transfer between the local control and the higher-level central control takes place via a wireless network (WLAN).

7. Device according to one of Claims 1 to 5, **characterized in that** a small tractor (21) can be connected by a lifting mechanism, including two adaptation arms (22), with interlocking and frictional engagement onto the frame of the classifier.

8. Method for classifying granules, the device according to one of Claims 1 to 7 being used.

9. Method for classifying granules according to Claim 8, **characterized in that** the amount of granules supplied is stopped by a shut-off flap (6).

10. Method for classifying granules according to Claim 8 or 9, **characterized in that**, if the rate of granules flowing out in the filling process is too low, the inflow metering to the classifier is controlled by closing the shut-off flap (6) by means of the filling-rate monitor in the recipient vessel (8).

11. Method for cleaning a device according to one of Claims 1 to 7, **characterized in that** a flap (20) in the supply-air pipe is closed during the flushing.

12. Method for cleaning a device according to Claim 11, **characterized in that** the flap (20) in the supply-air line is initiator-monitored.

13. Method for cleaning a device according to Claim 11 or 12, **characterized in that** the drying of the complete device is performed by introducing compressed air.

## Revendications

1. Dispositif dans lequel un cadre de base (1) avec une plate-forme de travail intégrée (2) et un mécanisme de roulement forment un châssis de roulement, le châssis de roulement recevant au moins les composants de dépoussiérage suivants :
a. une bride d'arrimage (3) de forme conique sans espace mort avec des dispositifs de raccord rapide (4) et une trémie d'alimentation associée (5) avec un volet d'arrêt (6) pour un séparateur à air,
b. le séparateur à air (7),
c. un récipient intermédiaire (8) en tant que récipient collecteur,
d. un tube télescopique (9) avec un initiateur (10) au niveau de la bride de sortie conique (11) du récipient intermédiaire,
e. un filtre d'aspiration (12) avec un ventilateur d'alimentation (13),
f. un arrimage du tube d'évacuation d'air avec un dispositif de levage (14) et un initiateur (15).

2. Dispositif selon la revendication 1, **caractérisé en ce que** tous les composants en contact avec le produit sont réalisés avec une construction sans espaces morts.

3. Dispositif selon la revendication 1 ou 2, **caractérisé en ce que** la plate-forme de travail (2) est munie d'une échelle, d'un dispositif d'arrimage à la sortie du silo (17), d'un dispositif de raccordement de la section d'évacuation d'air (14) et d'un dispositif pour l'enfichage du connecteur codé (18).

4. Dispositif selon l'une quelconque des revendications 1 à 3, **caractérisé en ce qu'**une unité de commande locale (16) est prévue pour la régulation de la quantité d'alimentation d'air et l'ouverture du séparateur.

5. Dispositif selon l'une quelconque des revendications 1 à 4, **caractérisé en ce qu'**une localisation automatique est effectuée à l'aide d'un connecteur E codé (18) par silo, lequel est monté lors de l'arrimage du séparateur de la sortie du silo à l'entrée du séparateur.

6. Dispositif selon l'une quelconque des revendications 1 à 5, **caractérisé en ce que** le transfert de données entre la commande locale et la commande centrale de supervision s'effectue par le biais d'un réseau sans fil (WLAN).

7. Dispositif selon l'une quelconque des revendications 1 à 5, **caractérisé en ce qu'**un petit tracteur (21) avec un mécanisme de levage incluant deux bras de potence adaptables (22) peut être connecté au châssis du séparateur par engagement par correspondance de forme et par friction.

8. Procédé pour la séparation de granulés, le dispositif selon l'une quelconque des revendications 1 à 7 étant utilisé.

9. Procédé pour la séparation de granulés selon la revendication 8, **caractérisé en ce que** la quantité de granulés alimentés est arrêtée par un volet d'arrêt (6).

10. Procédé pour la séparation de granulés selon la revendication 8 ou 9, **caractérisé en ce que** dans le cas d'une quantité de granulés évacués trop faible au cours du processus de remplissage, grâce à la surveillance de la quantité de remplissage dans le récipient collecteur (8), le dosage de l'alimentation au séparateur est commandé par la fermeture du volet d'arrêt (6).

11. Procédé de nettoyage d'un dispositif selon l'une quelconque des revendications 1 à 7, **caractérisé en ce qu'**un volet (20) dans le tube d'alimentation d'air est fermé lors du rinçage.

12. Procédé de nettoyage d'un dispositif selon la revendication 11, **caractérisé en ce que** le volet (20) est surveillé par l'initiateur dans la section d'alimentation d'air.

13. Procédé de nettoyage d'un dispositif selon la revendication 11 ou 12, **caractérisé en ce que** le séchage du dispositif complet est réalisé par apport d'air sous pression.
